# FASCICULE DE BREVET EUROPEEN

(11) **EP 4 145 230 B1**
(45) Date de publication et mention de la délivrance du brevet: **09.04.2025**
(21) Numéro de dépôt: 21195119.9
(22) Date de dépôt: 06.09.2021
(51) Int. Cl.: G04B 19/28, G04B 19/32

(54) **LUNETTE POUR PIECE D'HORLOGERIE**
AUSSENRING FÜR UHR
BEZEL FOR A TIMEPIECE

(43) Date de publication de la demande: 08.03.2023
(73) Titulaire: Omega SA, 2502 Bienne (CH)
(72) Inventeur: SCHALLER, Philippe, 2800 Delémont (CH)
(74) Mandataire: ICB SA

(56) Documents cités:
- EP-A1- 2 380 864
- EP-A1- 3 141 969
- EP-B1- 3 537 230

## Description

### Domaine technique de l'invention

L'invention concerne une lunette pour pièce d'horlogerie.

### Etat de la technique

Dans le domaine des montres comprenant une boîte de montre munie d'une carrure, il est connu de prévoir sur la carrure un élément muni d'au moins un index lumineux. Dans le cas d'une montre de plongée l'élément est par exemple une lunette tournante, et l'index permet par exemple d'indiquer une position de référence pour la mesure, par le plongeur, de son temps d'immersion en mer. Pour ce faire, le plongeur tourne la lunette de manière à aligner l'index avec l'aiguille des minutes. Cette position devient alors la référence pour mesurer le temps écoulé. Un des critères d'efficacité principaux d'une montre de plongée doit être la lisibilité de l'heure et de l'index pendant la phase d'immersion.

Afin de répondre à cette contrainte, une solution connue consiste à recouvrir l'index de la lunette, ainsi que les aiguilles de la montre, d'une matière phosphorescente. Ceci permet de rendre l'index et les aiguilles visibles dans des conditions de faible luminosité, typiquement à quelques mètres sous l'eau. Une telle montre de plongée est par exemple décrite dans la demande de brevet FR 1 572 837 A. Toutefois, un inconvénient de cette solution est qu'elle impose de changer la lunette complète une fois la matière phosphorescente épuisée. Par ailleurs, une telle solution impose généralement de placer les indications à la surface de lunette ce qui les expose aux chocs et frottements et les endommage irrémédiablement.

### Résumé de l'invention

L'invention a pour but de pallier les inconvénients de l'art antérieur en proposant de fournir un système de lunette muni d'une minuterie luminescente qui soit simple à monter, étanche et sûre.

A cet effet, l'invention concerne une lunette qui comprend les caractéristiques mentionnées dans la revendication indépendante 1.

Des formes particulières de la montre sont définies dans les revendications dépendantes 2 à 7.

L'invention concerne en outre une pièce d'horlogerie comprenant un boitier comprenant une carrure fermée par un fond et une glace et munie d'une lunette, et une lunette selon l'une des revendications précédentes.

### Brève description des figures

Les buts, avantages et caractéristiques de la montre selon l'invention apparaîtront mieux dans la description suivante sur la base d'au moins une forme d'exécution non limitative illustrée par les dessins sur lesquels :
- la figure 1 est une vue en perspective d'une lunette selon l'invention ;
- la figure 2 est une vue en coupe, prise selon un plan de coupe A-A, de la lunette de la figure 1 selon l'invention.

### Description détaillée de l'invention

Les figures 1 et 2 illustrent une lunette 1 conforme à l'invention, la lunette 1 étant agencée pour être montée sur une pièce d'horlogerie qui comprend un boitier fermé par un fond et une glace. La lunette 1 est une pièce de forme annulaire et comprend une face supérieure visible par l'utilisateur et une face inférieure en contact direct ou indirect avec la boîte de montre. Cette lunette 1 pourra être réalisée dans un matériau métallique, composite ou encore céramique, voire en matériau plastique.

La lunette 1 peut être montée tournante ou non au niveau de la carrure. Dans le cas d'une lunette tournante, un ensemble ressort-crantage ou système à encliquetage est agencé. Cet ensemble ressort-crantage comprend des moyens ressorts et un élément denté. Un des éléments de l'ensemble ressort-crantage sera angulairement solidaire de la carrure alors que l'autre sera angulairement solidaire de la lunette 1 de sorte à permettre l'indexation angulaire de la lunette par rapport à la carrure.

Pour le montage de la lunette 1, la pièce d'horlogerie comprend de manière connue une carrure dans laquelle un épaulement est agencé, cet épaulement étant défini par une paroi latérale et une base. Cet épaulement sert de logement pour la lunette. En général, la paroi latérale comprend une excroissance s'étendant sur l'intégralité du périmètre de la paroi latérale. Cette excroissance permet de définir, en coopération avec la base et la paroi, une gorge de maintien. Cette gorge de maintien permet, lors de l'assemblage à force de la lunette, que celle-ci s'y insère et soit maintenu.

Selon l'invention, la lunette 1 présente une rainure 2 au niveau de la face supérieure 1a, cette rainure 2 étant également annulaire c'est à dire s'étendant le long de la face supérieure 1a, et comprenant un fond 20 et deux parois 21, 22.

Avantageusement, la lunette 1 fait office de logement pour une bague en matière luminescente 3 qui est disposée sur le fond 20, et pour une deuxième bague en matériau minéral 4 surmontant la bague en matière luminescente 3 et occupant le volume restant de la rainure 2.

Selon l'invention, la lunette 1 comprend en outre un élément de minuterie. Cet élément de minuterie se présente sous la forme bague en matière luminescente 3 qui comprend un élément de minuterie 30 permettant une indication des minutes, et dont les dimensions lui permettent d'être placée dans le fond 20 de la rainure 2 de la lunette 1 comme visible à la figure 2. Cette bague en matière luminescente 3 peut être réalisée dans un matériau plastique ou métallique ou organique comme du bois ou dans un matériau cristallin comme du saphir ou rubis ou céramique. Des indices de minuterie sont alors réalisés en relief, c'est à dire en surépaisseur, sur la surface de la bague 3. La bague en matière luminescente 3 se présente sous la forme d'un anneau de section circulaire ou trapézoïdale comme illustré à la figure 2.

Selon un mode de réalisation avantageux, le marquage de minuterie sur la lunette 1 est réalisé sous forme de métallisations formant des indices. On pourrait également imaginer des creusures effectuées dans la bague en matière luminescente 3 puis remplis par une encre ou un métal.

Avantageusement, la deuxième bague 4 est réalisée en un matériau minéral transparent de manière à pouvoir observer la minuterie au travers de la deuxième bague 4. La deuxième bague 4 est donc montée dans la rainure 2, au-dessus de la bague en matière luminescente 3. La deuxième bague 4 se présente sous la forme d'une bague annulaire de section rectangulaire et dont les dimensions lui permettent d'être placée dans la rainure 2 de sorte que celle-ci affleure avec la surface supérieure de la lunette 1.

Le matériau minéral formant la deuxième bague est choisi parmi : le verre, le saphir, rubis, la céramique.

Selon l'invention, la rainure comprend, sur chacune des parois 21, 22, un sillon 6, 6' qui est agencé pour recevoir un joint 5, 5', de forme torique, de manière à assurer l'étanchéité de la rainure et éviter que des poussières ou liquides viennent se déposer sur la bague en matière luminescente 3. La hauteur des sillons est similaire à la hauteur de la deuxième bague 4, ce qui permet d'avoir un joint 5 plus épais/plus haut et ainsi une meilleure étanchéité. La deuxième bague 4 présente également des chanfreins au niveau des arrêtes supérieure et inférieure pour faciliter l'insertion et éviter d'abimer le joint.

Comme on peut l'observer à la figure 2, la partie haute du sillon 5, 5' est légèrement chanfreinée de manière à ne pas pincer le joint et l'abimer lors de l'insertion de la deuxième bague 4.

Lors de l'assemblage de la lunette 1, la bague en matière luminescente 3 est insérée en premier contre le fond 20 de la rainure 2, puis chaque joint 5, 5 est ensuite placé dans un sillon correspondant 6, 6'. Enfin la deuxième bague 4 est insérée en force dans la rainure 2 par-dessus la bague en matière luminescente 3. Ainsi, le tout est maintenu assemblé grâce aux forces de friction entre les joints 5, 5 et la deuxième bague 4, les joints 5, 5' faisant également office d'élément d'étanchéité.

On comprendra que diverses modifications et/ou améliorations et/ou combinaisons évidentes pour l'homme du métier peuvent être apportées aux différents modes de réalisation de l'invention exposée ci-dessus sans sortir du cadre de l'invention définie par les revendications annexées.

## Revendications

1. Lunette (1) pour une pièce d'horlogerie, comprenant une rainure annulaire (2) avec un fond (20) et deux parois (21, 22), dans laquelle une bague (3) en matière luminescente est disposée sur le fond, ladite bague (3) étant surmontée par une deuxième bague (4) en matériau minéral occupant le volume de ladite rainure, **caractérisé en ce que** ladite rainure (2) comprend dans chacune desdites deux parois (21, 22), un sillon (6, 6') qui est agencé pour recevoir un joint (5, 5') de forme torique, ledit joint (5, 5') coopérant avec ladite deuxième bague (4).

2. Lunette (1) selon la revendication 1, **caractérisée en ce que** ladite bague en matière luminescente (3) comprend un élément de minuterie (30) permettant une indication des minutes.

3. Lunette (1) selon la revendication 1 ou 2, **caractérisée en ce que** le matériau minéral formant la deuxième bague (4) est un matériau transparent.

4. Lunette (1) selon l'une des revendications 1 à 3, **caractérisée en ce que** ladite deuxième bague (4) est agencée de sorte que celle-ci affleure la surface de la lunette (1).

5. Lunette (1) selon l'une des revendications 1 à 4, **caractérisé en ce que** l'élément de minuterie (30) est réalisé sous forme de métallisations formant des indices.

6. Lunette (1) selon l'une des revendications 1 à 5, **caractérisée en ce que** le matériau minéral formant la deuxième bague (4) est choisi parmi : le verre, le saphir, rubis

7. Pièce d'horlogerie comprenant un boitier comprenant une carrure fermée par un fond et une glace et munie d'une lunette (1) selon l'une des revendications précédentes.

## Patentansprüche

1. Lünette (1) für ein Uhrmachereistück, die eine ringförmige Nut (2) mit einem Boden (20) und zwei Wänden (21, 22) umfasst, wobei ein Ring (3) aus lumineszentem Werkstoff auf dem Boden angeordnet ist, wobei der Ring (3) von einem zweiten Ring (4) aus einem mineralischen Werkstoff überragt wird, der das Volumen der Nut einnimmt, **dadurch gekennzeichnet, dass** die Nut (2) in jeder der beiden Wände (21, 22) eine Furche (6, 6') umfasst, die angeordnet ist, um eine Dichtung (5, 5') in torischer Form aufzunehmen, wobei die Dichtung (5, 5') mit dem zweiten Ring (4) zusammenwirkt.

2. Lünette (1) nach Anspruch 1, **dadurch gekennzeichnet, dass** der Ring aus lumineszentem Werkstoff (3) ein Zeigerwerkelement (30) umfasst, das eine Anzeige der Minuten ermöglicht.

3. Lünette (1) nach Anspruch 1 oder 2, **dadurch gekennzeichnet, dass** der mineralische Werkstoff, der den zweiten Ring (4) bildet, ein transparenter Werkstoff ist.

4. Lünette (1) nach einem der Ansprüche 1 bis 3, **dadurch gekennzeichnet, dass** der zweite Ring (4) angeordnet ist, sodass dieser mit der Oberfläche der Lünette (1) bündig ist.

5. Lünette (1) nach einem der Ansprüche 1 bis 4, **dadurch gekennzeichnet, dass** das Zeigerwerkelement (30) in Form von Metallisierungen ausgeführt ist, die Indizes bilden.

6. Lünette (1) nach einem der Ansprüche 1 bis 5, **dadurch gekennzeichnet, dass** der mineralische Werkstoff, der den zweiten Ring (4) bildet, ausgewählt ist aus: Glas, Saphir, Rubin.

7. Uhrmachereistück, das ein Gehäuse umfasst, das einen durch einen Boden und ein Glas verschlossenen Mittelteil umfasst, und mit einer Lünette (1) nach einem der vorstehenden Ansprüche versehen ist.

## Claims

1. A bezel (1) for a timepiece, comprising an annular slot (2) with a bottom (20) and two walls (21, 22), wherein a ring (3) made of a luminescent material is disposed on the bottom, said ring (3) being topped by a second ring (4) made of a mineral material occupying the volume of said slot, **characterised in that** said slot (2) comprises in each of said two walls (21, 22), a groove (6, 6') arranged so as to receive one toric-shaped seal (5, 5'), said seal (5, 5') cooperating with said second ring (4).

2. The bezel (1) according to claim 1, **characterised in that** said ring made of a luminescent material (3) comprises a motion-work element (30) allowing an indication of the minutes.

3. The bezel (1) according to claim 1 or 2, **characterised in that** the mineral material forming the second ring (4) is a transparent material.

4. The bezel (1) according to one of claims 1 to 3, **characterised in that** said second ring (4) is arranged so that the latter is flush with the surface of the bezel (1).

5. The bezel (1) according to one of claims 1 to 4, **characterised in that** the motion-work element (30) is made in the form of metallisations forming indices.

6. The bezel (1) according to one of claims 1 to 5, **characterised in that** the mineral material forming the second ring (4) is selected from among: glass, sapphire, ruby.

7. A timepiece comprising a case comprising a middle closed by a bottom and a glass and provided with a bezel (1) according to one of the preceding claims.
